# FASCICULE DE BREVET EUROPEEN

(11) **EP 0 335 774 B1**
(45) Date de publication et mention de la délivrance du brevet: **05.01.1994**
(21) Numéro de dépôt: 89400804.4
(22) Date de dépôt: 22.03.1989
(51) Int. Cl.: H01H 71/24, H01H 73/18, H01H 71/08

(54) **Déclencheur magnétique pour disjoncteur**
Auslösemagnet für einen Leistungsschalter
Tripping magnet for a circuit breaker

(30) Priorité: 30.03.1988 FR 8804170
(43) Date de publication de la demande: 04.10.1989
(73) Titulaire: HAGER ELECTRO S.A., F-67210 Obernai (FR)
(72) Inventeur: Roiatti, Jean-Marie, F-67230 Benfeld (FR); Deckert, Francis, F-67190 Mutzig (FR)
(74) Mandataire: Bernasconi, Jean

(56) Documents cités:
- EP-A- 0 008 558
- EP-A- 0 027 404
- EP-A- 0 243 648
- DE-A- 3 333 792
- DE-U- 8 527 361
- FR-A- 2 580 861
- GB-A- 2 000 379

## Description

La présente invention a trait à un déclencheur magnétique pour disjoncteur.

Les dispositifs de disjonction sont généralement placés dans des boîtiers modulaires et comportent un mécanisme plus ou moins complexe d'ouverture de contacts, par un dispositif électromagnétique comprenant une bobine sensible aux surintensités et un noyau plongeur, en matériau magnétique tel que acier doux, déplacé en cas d'apparition de surintensité, ce noyau étant muni d'un percuteur agissant sur le mécanisme pour provoquer l'ouverture et la séparation rapide des contacts.

Ces dispositifs sont non seulement complexes à réaliser et à assembler, mais aussi et surtout délicats à disposer dans les boîtiers modulaires destinés à les recevoir, la précision d'installation étant une condition sine qua non de leur bon fonctionnement. De plus, chaque diamètre de bobinage nécessite des conditions de montage différentes.

La demande de brevet allemand DE-A 3 333 792 décrit un déclencheur magnétique pour disjoncteur comprenant une culasse dans laquelle est montée une bobine à induction dont une extrémité est soudée à la culasse près d'une partie interrompue de celle-ci, un ensemble noyau plongeur, percuteur, ressort de rappel, et un contact fixe qui est fixé à la culasse à laquelle il est solidaire électriquement et qui se prolonge par une partie formant électrode de commutation destinée au guidage de l'arc vers une pile de tôles d'extinction d'arc. L'autre extrémité de la bobine à induction s'étend loin de la culasse vers son raccordement électrique.

D'après la demande de brevet européen EP-A-008 558, on connaît un disjoncteur de conception complexe présentant une culasse qui ne porte pas de contact fixe et qui présente une extrémité se prolongeant pour former une borne de raccordement sur laquelle vient s'adapter une cage de serrage.

L'invention a pour objectif de remédier à ces problèmes en proposant un dispositif qui permet d'obtenir, quelle que soit la dimension du bobinage, une précision très grande dans la réalisation des différents types de déclencheurs magnétiques, c'est-à-dire dans la disposition respective des éléments qui les composent, et dans la position relative de ces déclencheurs magnétiques dans les boîtiers.

Un autre objectif de l'invention est de fournir un déclencheur magnétique de faible encombrement et qui soit constitué d'un nombre réduit de pièces.

Un autre objectif de l'invention est de fournir un déclencheur magnétique pré-assemblé et rigide qui puisse être placé d'un seul tenant dans un boîtier de disjoncteur.

Un autre objectif encore de l'invention est de fournir un déclencheur magnétique dont l'assemblage et la mise en place dans un boîtier de disjoncteur puissent être entièrement automatisés.

La présente invention a pour objet un déclencheur magnétique pour disjoncteur selon la revendication 1.

De même,la présente invention a pour objet un déclencheur magnétique tel que défini à la revendication 2 et dans lequel l'électrode de commutation est réalisée par découpage d'une languette dans la bande formant la culasse. Cette disposition permet de rendre le déclencheur magnétique encore plus compact et donc d'obtenir un gain de place dans le boîtier du disjoncteur.

De préférence, le contact fixe est fixé frontalement à la culasse avec interposition d'une pièce en matériau isolant.

La pièce en matériau isolant assurant l'isolation du contact fixe par rapport à la face frontale de la culasse est, de préférence, une pièce isolante frontale tandis qu'une gaine isolante entoure le noyau fixe associé au noyau plongeur et guide ce noyau plongeur.

Dans le cas d'une bobine à induction présentant un bobinage à section carrée de gros diamètre, la gaine isolante est remplaceé par une rondelle isolante situeé entre la face antérieure du noyau fixe et le côté arrière de la face frontale de la culasse, le guidage du noyau plongeur s'effectuant par la surface intérieure isolée du bobinage.

De préférence, le contact fixe est serti, avec le noyau fixe associé au noyau plongeur, sur la face frontale de la culasse et isolé de celle-ci.

Dans le cas d'une bobine à induction présentant un bobinage de petit diamètre, la culasse est, de préférence, fermée de façon à réaliser une cage de canalisation de flux.

L'invention va être maintenant décrite plus en détail à l'aide du dessin annexé dans lequel :
la figure 1 représente une vue en coupe d'un déclencheur magnétique selon un mode de réalisation conforme à l'invention,
la figure 2 représente une vue en perspective de la culasse du déclencheur magnétique selon la figure 1,
la figure 3 représente une vue en perspective du déclencheur magnétique selon la figure 1,
la figure 4 représente une vue en coupe d'un déclencheur magnétique selon un autre mode de réalisation conforme à l'invention,
la figure 5 représente une vue en perspective de la culasse du déclencheur magnétique selon la figure 4,
la figure 6 représente une vue en perspective du déclencheur magnétique selon la figure 4.

Les figures 1 à 3 représentent un mode de réalisation de l'invention dans lequel la culasse 1 est fermée afin de réaliser une cage de canalisation de flux. La culasse provient d'une bande métallique pliée et découpée, comme on peut le voir à la figure 2. Cette culasse (voir la figure 1) est destinée à recevoir à l'une de ses extrémités, qui constitue la borne de raccordement 2, une cage de serrage 3 pour le raccordement d'un conducteur d'alimentation non représenté et à son autre extrémité, ci-après appelée face frontale 4, le contact fixe 5 du déclencheur. Cette culasse loge en outre, dans sa partie fermée en cage, l'ensemble de déclenchement électromagnétique, à savoir une bobine à induction 6 à section circulaire associée à un noyau plongeur 7 avec un percuteur 8, ledit noyau plongeur 7 étant rappelé en position de repos par un organe élastique de rappel, en l'occurrence un ressort 9, le noyau plongeur 7 étant guidé dans son déplacement dans une gaine tubulaire 10 en matériau isolant, et le percuteur 8 étant guidé dans un noyau fixe 11 isolé de la culasse 1 et du bobinage 6 par une pièce isolante frontale 18 et par la gaine isolante 10.

Comme on peut le voir à la figure 2, la culasse 1 est formée de la bande métallique découpée et pliée, présentant une partie réalisant la borne de raccordement 2. Après un coude à 90°, ladite partie se poursuit par une branche rectiligne 12 qui devient, après un deuxième coude à 90°, un bras de la cage ci-après appelé embase 13. Cette embase présente une portion plus étroite 13a, située immédiatement après le susdit coude à 90° et provenant du découpage d'une zone périphérique de ladite embase 13. Après un nouveau coude à 90°, l'embase 13 se poursuit par la face frontale 4 qui réalise un des flancs de la cage et qui se poursuit, après un coude à 90°, par le deuxième bras 14 de la cage qui s'étend sur toute la longueur de l'embase 13 non réduite en largeur par le susdit découpage. Ce bras 14 se poursuit lui-même, après un nouveau coude à 90°, par le deuxième flanc 15 de la cage et vient en contact avec l'embase 13, au niveau de la partie réduite en largeur de ladite embase 13.

La face frontale 4 est percée d'un orifice 16 destiné à recevoir la pièce isolante frontale 18 et le noyau fixe 11. Le flanc 15 est également percé d'un orifice 17 aligné avec le précédent et destiné à recevoir la gaine isolante 10 et le noyau plongeur 7.

Après mise en place d'une pièce isolante frontale 18 recouvrant la face frontale 4 et présentant une partie en cylindre creux pénétrant dans l'orifice 16 afin d'isoler le noyau fixe 11 de la culasse 1, l'ensemble de déclenchement, à savoir bobine à induction 6, noyau plongeur 7, percuteur 8, ressort 9 et noyau fixe 11, et la gaine isolante 10 placée entre la bobine à induction et les autres pièces susdites, est placé dans la culasse 1 ; le contact fixe 5 est amené au contact de la partie du noyau fixe 11 dépassant par l'orifice 16 et de la pièce isolante frontale 18, puis le noyau fixe 11 est serti sur la face frontale fixant du même coup le contact fixe 5. L'isolation est assurée par la gaine isolante 10 et la pièce isolante frontale 18, et isole donc le noyau plongeur 7 et le noyau fixe 11 par rapport à la bobine à induction 6 et à la culasse 1, ainsi que la contact fixe 5 par rapport à la culasse 1.

Comme on le voit à la figure 3, une extrémité de la bobine à induction 6 est soudée sur l'embase 13, un découpage approprié du flanc 15 permettant le passage de cette extrémité pour la soudure sur l'embase 13. L'autre extrémité de la bobine à induction 6 est soudée directement sur le contact fixe 5 grâce à un découpage approprié de la face frontale 4.

Le contact fixe 5 se prolonge par une électrode de commutation 19 destinée au guidage de l'arc vers une pile de tôles d'extinction d'arc, non représentée. Selon un autre aspect de l'invention, l'électrode de commutation peut être réalisée par découpage d'une languette approprié dans l'embase 13, comme cela sera décrit plus loin.

Le déclencheur magnétique ainsi décrit, correspond à un mode préféré de réalisation. Il peut être facilement disposé de façon très précise dans un boîtier modulaire, quelque soit le type de bobinage d'induction.

Les figures 4 à 6 représentent un autre mode de réalisation de l'invention dans lequel le bobinage à induction est de gros diamètre. Dans ce cas, il n'est pas nécessaire de réaliser une cage de canalisation de flux. D'autre part, le bobinage présente une section carrée. Pour cette raison, le mode de réalisation représenté ne prévoit pas de gaine isolante comme précédemment mais simplement une rondelle isolante 10a pour isoler la face avant du noyau fixe 11 par rapport à la face frontale 4 de l'armature.

Le noyau mobile 7, portant son percuteur 8, est guidé par la surface intérieure, sensiblement cylindrique du bobinage 20 et se trouve électriquement isolé par le vernis isolant recouvrant le conducteur dont l'enroulement forme le bobinage.

La culasse 1 présente alors la borne de raccordement 2, la branche rectiligne 12, une embase 21 de largeur constante et la face frontale 4 avec son orifice 16. Pour la mise en place de l'ensemble bobine à induction 6, noyau plongeur 7, percuteur 8, ressort 9 et noyau fixe 11, le noyau fixe 11 est, comme dans le mode de réalisation précédent, serti avec le contact fixe 5 et la pièce isolante frontale 18. Une extrémité de la bobine à induction 20 est soudée à l'embase 21, ce qui rigidifie l'ensemble, l'autre extrémité étant soudée au contact fixe 5 de la même manière que dans le mode de réalisation précédent.

Dans ce mode de réalisation, l'électrode de commutation est formée par une languette 22 découpée dans l'embase 21, la partie non découpée se situant du côté de la face frontale 4. Cette disposition permet de canaliser d'une façon appropriée l'arc vers la pile de tôles d'extinction d'arc non représentée. Bien entendu, l'électrode de commutation pourrait également être formée par un prolongement du contact fixe 5.

Dans le cas d'un bobinage à induction à section circulaire de gros diamètre, il serait préférable de prévoir une gaine isolante comme dans le premier mode de réalisation décrit.

Bien que l'invention ait été décrite à propos de formes de réalisation particulières, il est bien entendu qu'elle n'y est nullement limitée et qu'on peut lui apporter diverses modifications de forme ou de matériau tout en restant dans l'étendue de protection définie par les revendications.

## Revendications

1. Déclencheur magnétique pour disjoncteur, comprenant une culasse (1), une bobine à induction (6) dont une extrémité est soudée à la culasse (1) et qui est associée à un noyau plongeur (7) avec un percuteur (8) et un ressort de rappel (9), un contact fixe (5) porté par la culasse (1) et réalisant une électrode de commutation (19) destinée au guidage de l'arc vers une pile de tôles d'extinction d'arc, caractérisé en ce que la culasse (1) est formée par découpage et pliage d'une bande métallique de façon à réaliser une partie dans laquelle est montée la bobine à induction (6) et qui se prolonge d'un seul tenant par une extrémité formant une borne de raccordement (2), agencée de manière à pouvoir recevoir une cage de serrage (3), et en ce que le contact fixe (5) est isolé électriquement par rapport à la culasse (1) et est relié par soudure à l'autre extrémité de la bobine à induction (6), le déclencheur magnétique ainsi réalisé formant un ensemble rigide pouvant être placé d'un seul tenant dans un boîtier de disjoncteur.

2. Déclencheur magnétique pour disjoncteur, comprenant une culasse (1), une bobine à induction (20) dont une extrémité est soudée à la culasse (1) et qui est associée à un noyau plongeur (7) avec un percuteur (8) et un ressort de rappel (9), un contact fixe (5) porté par la culasse (1) et une électrode de commutation (22) destinée au guidage de l'arc vers une pile de tôles d'extinction d'arc, caractérisé en ce que la culasse, (1) est formée par découpage et pliage d'une bande métallique et se prolonge d'un seul tenant par une extrémité formant une borne de raccordement (2) agencée de manière à pouvoir recevoir une cage de serrage (3), en ce que le contact fixe (5) est isolé électriquement par rapport à la culasse (1) et est relié par soudure à l'autre extrémité de la bobine à induction (6) et en ce que l'électrode de commutation (22) est réalisée par découpage d'une languette dans la bande formant la culasse (1).

3. Déclencheur magnétique selon la revendication 1 ou 2, caractérisé en ce que le contact fixe (5) est fixé sur la face frontale (4) de la culasse (1) avec interposition d'une pièce en matériau isolant (18).

4. Déclencheur magnétique selon la revendication 3, caractérisé en ce que la pièce en matériau isolant assurant l'isolation du contact fixe (5) par rapport à la face frontale (4) de la culasse (1) est une pièce isolante frontale (18), tandis qu'une gaine isolante (10) entoure le noyau fixe (11) associé au noyau plongeur (7) et guide ce noyau plongeur (7).

5. Déclencheur magnétique selon la revendication 4, caractérisé en ce que, dans le cas d'une bobine à induction (20) présentant un bobinage à section carrée de gros diamètre, la gaine isolante (10) est remplacée par une rondelle isolante (10a) située entre la face antérieure du nouyau fixe (11) et le côté arrière de la face frontale (4) de la culasse (1) le guidage du noyau plongeur (7) s'effectuant par la surface intérieure isolée du bobinage.

6. Déclencheur magnétique selon l'une des revendications 4 et 5, caractérisé en ce que le contact fixe (5) est serti, avec le noyau fixe (11) associé au noyau plongeur (7), sur la face frontale (4) de la culasse (1) par rivetage du noyau fixe (11), la pièce isolante frontale (18) étant interposée entre le contact fixe (5) et la face frontale (4) de la culasse (1).

7. Déclencheur magnétique selon la revendication 1 ou 2, caractérisé en ce que, dans le cas d'une bobine à induction (6) présentant un bobinage de petit diamètre, la culasse (1) est fermée de façon à réaliser une cage de canalisation de flux.

## Claims

1. A magnetic device for tripping a circuit breaker, comprising a yoke (1), an induction coil (6) one end of which is welded to the yoke (1) and which is associated with a plunger core (7) with a striker (8) and a return spring (9), a fixed contact (5) carried by the yoke (1) and constituting a commutating electrode (19) intended to guide the arc towards a stack of arc extinguishing plates, characterised in that the yoke (1)is formed by being cut from a strip of metal and folded to produce a part in which one end is extended in one piece to form a connecting terminal (2) which is arranged in such a way as to be able to receive a clamping cage (3), and in that the fixed contact (5) is electrically insulated in respect of the yoke (1) and is connected by welding to the other end of the induction coil (6), the magnetic tripping device thus produced forming a rigid assembly which can be placed as one unit in a circuit breaker housing.

2. A magnetic device for tripping a circuit breaker, comprising a yoke (1), an induction coil (20) one end of which is welded to the yoke (1) and which is associated with a plunger core (7) with a striker (8) and a return spring (9), a fixed contact (5) carried by the yoke (1) and a commutating electrode (22) intended to guide the arc towards a stack of arc extinguishing plates, characterised in that the yoke (1) is formed by being cut from a strip of metal and folded and is extended in one piece to form a connecting a terminal (2) which is arranged in such a way as to be able to receive a clamping cage (3), in that the fixed contact (5) is electrically insulated in respect of the yoke (1) and is connected by welding to the other end of the induction coil (6) and in that the commutating electrode (22) is made by cutting a tongue from the strip forming the yoke (1).

3. A magnetic tripping device according to claim 1 or 2, characterised in that the fixed contact (5) is fixed on the front face (4) of the yoke (1) through an interposed piece (18) consisting of an insulating material.

4. A magnetic tripping device according to claim 3, characterised in that the piece made from insulating material and used for insulating the fixed contact (5) in respect of the front face (4) of the yoke (1) is a frontal insulating piece (18) while an insulating sheath (10) encloses the fixed core (11) associated with the plunger core (7) and guides said plunger core (7).

5. A magnetic tripping device according to claim 4, characterised in that in the case of an induction coil (20) having a large diameter winding of square cross-section, the insulating sheath (10) is replaced by an insulating washer (10a) situated between the front face of the fixed core (11) and the rear face of the front (4) of the yoke (1), the plunger core (7) being guided by the insulated inner surface of the winding.

6. A magnetic tripping according to one of claims 4 and 5, characterised in that the fixed contact (5) is crimped, with the fixed core (11) associated with the plunger core (7) on the front face (4) of the yoke (1) by riveting of the fixed core (11), the front insulating part (18) being interposed between the fixed contact (5) and the front face (4) of the yoke (1).

7. A magnetic tripping device according to claim 1 or 2, characterised in that in the case of an induction coil (6) which has a small diameter winding, the yoke (1) is closed in order to make a flux ducting cage.

## Patentansprüche

1. Auslösemagnet für Leistungsschalter bestehend aus einem Joch (1), einer Induktionsspule (6), die mit einem Ende am Joch (1) angeschweißt ist und die mit einem Tauchmagnetanker (7) mit einem Schlagbolzen (8) und einer Rückholfeder (9) verbunden ist, einem auf dem Joch (1) befindlichen Festkontakt (5), der eine Schaltelektrode (19) bildet, die den Lichtbogen zu einem Stapel Lichtbogenlöschbleche hinführt,
dadurch gekennzeichnet,
daß das Joch (1) durch Stanzen und Biegen aus einem Metallstreifen derart hergestellt ist, daß ein Teil entsteht, in dem die Induktionsspule (6) angeordnet ist, und das einstückig nach einem Ende verlängert ist, wodurch eine Anschlußklemme (2) gebildet ist, die so beschaffen ist, daß sie einen Klemmkäfig (3) aufnimmt, daß der Festkontakt (5) gegenüber dem Joch (1) elektrisch isoliert ist und daß der Festkontakt mit dem anderen Ende der Induktionsspule (6) verschweißt ist, wobei der so erstellte Auslösemagnet eine feste Einheit bildet, die als Ganzes im Gehäuse eines Leistungsschalters unterbringbar ist.

2. Auslösemagnet für Leistungsschalter bestehend aus einem Joch (1), einer Induktionsspule (20), die mit einem Ende am Joch (1) angeschweißt ist, und die mit einem Tauchmagnetanker (7) mit einem Schlagbolzen (8) und einer Rückholfeder (9) verbunden ist, einem an dem Joch (1) vorgesehenen Festkontakt (5) und einer Schaltelektrode (22), die den Lichtbogen zu einem Stapel Lichtbogenlöschbleche führt, **dadurch gekennzeichnet,** daß das Joch (1) durch Stanzen und Biegen aus einem Metallstreifen hergestellt ist und das einstückig nach einem Ende verlängert ist, wodurch eine Anschlußklemme (2) gebildet ist, die so beschaffen ist, daß sie einen Klemmkäfig (3) aufnimmt, daß der Festkontakt (5) gegenüber dem Joch (1) elektrisch isoliert ist, der mit dem anderen Ende der Induktionsspule (6) verschweißt ist, und daß die Schaltelektrode (22) durch Ausstanzen einer Lasche aus dem das Joch (1) bildenden Metallstreifen gebildet ist.

3. Auslösemagnet nach Anspruch 1 oder 2, dadurch gekennzeichnet, daß der Festkontakt (5) auf der Stirnseite (4) des Jochs (1) unter Zwischenlage eines Teils aus Isoliermaterial (18) befestigt ist.

4. Auslösemagnet nach Anspruch 3, dadurch gekennzeichnet, daß das Teil aus Isoliermaterial, das die Isolierung des Festkontaktes (5) gegenüber der Stirnseite (4) des Jochs (1) sicherstellt, als stirnseitiger Isolierteil (18) ausgebildet ist, während ein Isoliermantel (10) den festen Kern (11) umhüllt, der mit dem Tauchmagnetanker (7) verbunden ist und diesen führt.

5. Auslösemagnet nach Anspruch 4, dadurch gekennzeichnet, daß im Falle einer Induktionsspule (20), die eine Wicklung mit quadratischem Querschnitt großen Durchmessers aufweist, der Isoliermantel (10) durch eine Isolierscheibe (10a) ersetzt wird, die zwischen der Vorderseite des festen Kerns (11) und der rückwärtigen Stirnseite (4) des Jochs (1) angeordnet ist, wobei der Tauchmagnetanker (7) über die isolierte Innenfläche der Wicklung geführt wird.

6. Auslösemagnet nach einem der Ansprüche 4 und 5, dadurch gekennzeichnet, daß der Festkontakt (5) mit dem festen Kern (11), der mit dem Tauchmagnetanker (7) verbunden ist, auf der Stirnseite (4) des Jochs durch Vernieten des festen Kerns (11) eingesetzt ist, wobei der stirnseitig isolierende Teil (18) zwischen dem Festkontakt und der Stirnseite des Jochs (1) liegt.

7. Auslösemagnet nach einem der Ansprüche 1 oder 2, dadurch gekennzeichnet, daß im Falle einer Induktionsspule (6) mit einer Wicklung kleinen Durchmessers das Joch (1) derart geschlossen ist, daß ein Flußleitkäfig entsteht.
